# EUROPÄISCHE PATENTSCHRIFT

(11) **EP 0 171 384 B1**
(45) Veröffentlichungstag und Bekanntmachung des Hinweises auf die Patenterteilung: **27.01.1988**
(21) Anmeldenummer: 85890151.5
(22) Anmeldetag: 11.07.1985
(51) Int. Cl.: A43B 5/04

(54) **Skischuh**
Ski boot
Chaussure de ski

(30) Priorität: 13.07.1984 AT 2268/84
(43) Veröffentlichungstag der Anmeldung: 12.02.1986
(73) Patentinhaber: Sportschuhfabrik Dachstein International Anton Lintner, A-4591 Molln 44 (AT)
(72) Erfinder: Riedel, Tilo, D-8051 Massenhausen (DE)

(56) Entgegenhaltungen:
- FR-A- 2 091 832
- FR-A- 2 536 966
- FR-A- 2 545 701

## Beschreibung

Die Erfindung bezieht sich auf einen Skischuh, bestehend aus einer eine Sohle bildenden Schale und einem Schaft, der mit Hilfe wenigstens einer Gelenkachse im Bereich des Innen- und des Aussenknöchels an der Schale angelenkt ist, wobei die Gelenkachse zumindest auf einer der beiden Knöchelseiten relativ zur Schale höhenverstellbar gelagert ist. Ein derartiger Skischuh ist interner Stand der Technik.

Da der Schaft eines Skischuhs den an das Knöchelgelenk anschliessenden Teil des Unterschenkels spielfrei umfassen soll, hängt die Belastung der Sohle und damit die Belastung des Skis unter anderem von der Neigung des Unterschenkels gegenüber einer Vertikalebene durch die Schuhlängsachse ab. Bei einer entsprechenden Neigung des Unterschenkels wird daher auf den Schuh ein Drehmoment um die Schuhlängsachse ausgeübt, was zu einer grösseren Belastung der Innen- oder Aussenkante des Skis führt. Um diese Neigung zum Aufkanten zu vermeiden, ist es bei Skischuhen mit einem Schaft, der vorne mit Hilfe von zwei Schliesslappen geschlossen werden kann, bekannt, die Gelenkachse auf einer Knöchelseite der Höhe nach verstellbar in der Schale zu lagern und in der gewünschten, eine bestimmte Schaftneigung festlegenden Höhenstellung an der Schale festzuklemmen. Diese Neigungsstellung des Schaftes ist allerdings nur für mit Schliesslappen versehene Skischuhschäfte praktikabel und nicht für Schäfte, die aus einem geschlossenen Schaftvorderteil und einer abschwenkbaren Fersenklappe zusammengesetzt sind, weil insbesondere der Schaftvorderteil einen weitgehend formstabilen Konstruktionsteil darstellt, so dass bei einer Höhenverstellung einer Gelenkachse zwangsläufig ein Spalt zwischen der Schale und dem Schaftvorderteil auftreten bzw. vorhanden sein muss, der durch keine Schliesslappen ausgeglichen werden kann.

Zur Neigungsverstellung des Schaftes eines Skischuhs ist es schliesslich bekannt (FR-A-2 536 866), am Schaft einen biegesteifen, halbkreisförmigen Bügel anzulenken, der die feststehende Schale umgibt und in einer Kreisbogenführung verlagert werden kann, so dass der Schuhschaft um die Achse derKreisbogenführung verdreht und in seiner seitlichen Neigung eingestellt werden kann. Die jeweilige Seitenneigung des Schaftes gegenüber der Schale wird dabei durch eine Klemmvorrichtung mit einer quer zur Schuhlängsrichtung verlaufenden Klemmschraube für an den Bügel andrückbare Klemmbacken festgelegt. Nachteilig bei einer solchen Neigungsverstellung ist vor allem, dass der Schaft selbst nicht an der Schale angelenkt werden kann und mit dem Schaft nur über den die Schale umschliessenden Bügel verbunden ist. Ausserdem ist eine vergleichsweise aufwendige Konstruktion erforderlich, die zufolge der Klemmverbindung zwischen dem Bügel und der Schale die Gefahr mit sich bringt, dass sich die Schaftneigung bei höheren Schuhbelastungen verstellt, zumal die Klemmverbindung von der Kraftanwendung bei der Klemmschrau₋ benbetätigung abhängt. Dazu kommt noch, dass die Klemmung gesondert von der Schaftverstellung vorgenommen werden muss, was die Handhabung erschwert.

Der Erfindung liegt somit die Aufgabe zugrunde, diese Mängel zu vermeiden und auch für einen Skischuh mit einem an der Schale angelekten Schaft, der aus einem ungeteilten Schaftvorderteil und einer Fersenklappe zusammengesetzt ist, eine Neigungseinstellung für den Schaft um eine in Schuhlängsrichtung verlaufende Achse mit einfachen technischen Mitteln zu gewährleisten, die die Festlegung der gewählten Schaftneigung unabhängig von der jeweils aufgebrachten Betätigungskraft sichern.

Die Erfindung löst die gestellte Aufgabe dadurch, dass die Gelenkachsen auf den beiden Knöckelseiten mittels eines Stelltriebs gegengleich verstellbar gelagert sind und dass der Stelltrieb.aus einem in der Sohle angeordneten, quer zur Schuhlängsrichtung verlaufenden Schraubentrieb besteht, der über ein zumindest bereichsweise biegsames, innerhalb der Schale verlaufendes Zug- und Schubglied mit den Gelenkachsen verschiebefest verbunden ist.

Wegen der gegengleichen Verstellbewegung der Gelenkachsen auf den beiden Knöchelseiten bleibt die Höhenlage der jeweiligen Neigungsachse des Schaftes bei einer Neigungsverstellung des Schaftes erhalten, so dass die Neigungsachse im wesentlichen mit der Krümmungsachse der Schale im Bereich des ristseitigen Schaftanschlusses zusammenfällt. Bei einer Neigungsverstellung des Schaftes kann folglich der Schaftvorderteil nicht von der Schale abheben und kein störender Spalt zwischen der Schale und dem Schaft entstehen. Ausserdem ist der Stellweg für den mit den Gelenkachsen verbundenen Stelltrieb vergleichsweise klein, weil er lediglich der Hälfte des Stellweges entspricht, der für die gleiche Schaftneigung bei einer einseitigen Verstellung der Gelenkachsen notwendig ist. Die vorteilhafte Verbindung zwischen dem Schaft und der Schale über die Gelenkachsen bleibt dabei erhalten.

Der quer zur Schuhlängsrichtung verlaufende Schraubentrieb für die Neigungsverstellung kann nicht nur in einfacher Weise im Skischuh untergebracht werden, sondern wirkt auch selbsthemmend, so dass mit der Neigungsverstellung zugleich die gewählte Schaftneigung fixiert wird, und zwar unabhängig von der jeweiligen Kraftanwendung, was die Handhabung bei der Neigungsverstellung wesentlich erleichtert.

Da bei einem von der einen auf die andere Knöchelseite durchgehenden Zug- und Schubglied dieses zumindest bereichsweise biegsam ausgebildet sein muss, darf das Zug und Schubglied, über das ja Zug-und Druckkräfte übertragen werden müssen, im Biegebereich nicht ausknicken. Es ist daher vorteilhaft, für das Zug- und Schubglied wenigstens im Biegebereich eine Führung vorzusehen, die ein Auslenken oder Ausknicken des Zug- und Schubgliedes unter einer Druckbelastung wirksam verhindert.

Besonders günstige Konstruktionsverhältnisse können sichergestellt werden, wenn das Zug- und Schubglied zumindest im Solenbereich in einem Führungskanal verläuft, weil im Übergangsbereich von der Sohle zur Seitenwand der Schale nicht nur die auftretenden Druckkräfte im Sinne eines Ausknikkens, sondern auch die zu übertragenden Zugkräfte im Sinne eines Abhebens des Zug, und Schubgliedes von der Schale wirksam werden.

Wird der Führungskanal zwischen der Sohle und einem Einlagestück gebildet, so werden sehr einfache Montageverhältnisse erzielt. Der Verbindungsbereich zwischen dem Zug-und Schubglied und dem in der Sohle untergebrachten Stelltrieb ist ja vor dem Einsetzen des Einlagestückes frei zugänglich.

Um einen gewissen Ausgleich zwischen der durch den am Boden abgestützten Ski bestimmten Skischuhstellung und der durch die Haltung des Skifahrers gegebenen Fussstellung zu ermöglichen, was gerade im Hinblick auf einen geringen Kanteneinsatz wesentlich ist, kann die Verbindung zwischen dem Stelltrieb und dem Zug- und Schubglied ein in der Verstellrichtung wirksames Spiel aufweisen. Damit trotz dieses Spieles eine gute Halterung des Fusses und eine unmittelbare Kraftübertragung vom Fuss auf den Ski erreicht wird, kann der Widerstand zum Überwinden des Spiels entsprechend gross gewählt werden. Zu diesem Zweck kann für eine angepasste Gleitreibung gesorgt werden. Besonders vorteilhafte Verhältnisse ergeben sich allerdings, wenn das Zug-und Schubglied gegenüber dem Stelltrieb federnd abgestützt ist, weil mit einer solchen federnden Abstützung eine Rückstellkraft sichergestellt wird.

Obwohl das Zug- und Schubglied unterschiedlich ausgebildet sein kann, beispielsweise als Laschenkette, ergeben sich einfachere Bedingungen, wenn es aus einer Blattfeder besteht, und zwar wegen der vorteilhaften, durch keine Gelenke erzwungenen Biegsamkeit, die trotzdem eine entsprechende Druckkraftübertragung erlaubt.

Ist der Schaft eines Skischuhs aus einem Schaftvorderteil und einer Fersenklappe zusammengesetzt, wobei der Schaftvorderteil und die Fersenklappe nicht über gemeinsame, sondern mit Hilfe gesonderter Gelenkachsen an der Schale angelenkt sind, so kann ebenfalls eine Schaftverstellung um eine in Längsrichtung des Schuhs verlaufende Achse vorgenommen werden, wenn die Gelenkachsen des Schaftvorderteiles und der Fersenklappe auf jeder Knöchelseite miteinander verbunden und gemeinsam verstellbar sind. Die Verstellung der miteinander verbundenen Gelenkachsen stellt die unveränderbare Zuordnung von Schaftvorderteil und Fersenklappe zueinander auch bei einer Gelenkachsenverstellung sicher, so dass die Schaftform erhalten bleibt. Die Verbindung der Gelenkachsen auf einer Knöchelseite kann dabei über das Zug- und Schubglied selbst erfolgen, wodurch eine gesonderte Halterung für diese Gelenkachsen entfallen kann.

In der Zeichnung ist der Erfindungsgegenstand beispielsweise dargestellt, und zwar wird ein erfindungsgemässer Skischuh in einem Querschnitt im Bereich der Anlenkung des Schaftes an der Schale schematisch gezeigt.

Der dargestellter Skischuh besteht im wesentlichen aus einer Schale 1 mit einer angeformten Sohle 2 und aus einem Schaft 3, der aus zwei Teilen besteht, nämlich einem Schaftvorderteil 3a und einer Fersenklappe 3b. Die Anordnung ist dabei so getroffen, dass die Fersenklappe 3b über zwei Gelenkachsen 4 und der Schaftvorderteil 3a über zwei gesonderte Gelenkachsen 5 an der Schale 1 angelenkt sind, wobei die Gelenkachsen 5 für den Schaftvorderteil 3a die vom Schaftvorderteil 3a übergriffene Fersenklappe 3b in einer Durchtrittsöffnung 6 mit Spiel durchsetzen, um die freie Verschwenkbarkeit der Fersenklappe 3b gegenüber dem Schaftvorderteil 3a sicherzustellen. Die Gelenkachsen 4 und 5 sind jeweils für sich in einem quer zur Sohle 2 verlaufenden Langloch 7 der Schale 1 gehalten, so dass die Gelenkachsen 4 und 5 auf Grund dieser Halterung gegengleich der Höhe nach verstellt werden können. Zu diesem Zweck ist ein Stelltrieb 8 vorgesehen, der als Schraubentrieb ausgebildet ist und eine in der Sohle 2 verschiebefest, aber drehbar gehaltene Stellschraube 9 mit einer drehfest geführten Stellmutter 10 aufweist. Diese Stellmutter 10 ist mit einem Zug-und Schubglied 11 verbunden, das als Blattfeder 12 ausgebildet ist und in dem die Gelenkachsen 4 und 5 verschiebefest gehalten sind, so dass bei einer Betätigung der Stellschraube 9 die Gelenkachsen 4 und 5 auf den beiden Knöchelseitern gegengleich in ihren Langlöchern 7 verstellt werden. Diese Verstellung der Gelenkachsen 4 und 5 hat eine Neigungseinstellung des Schaftes 3 um eine in Schuhlängsrichtung verlaufende Achse zur Folge, was die Anpassung des Schuhs an die jeweiligen anatomischen Gegebenheiten zum Ausgleich einseitiger Längskantenbelastungen erlaubt, ohne das Auftreten eines Spaltes zwischen der Schale 1 und dem Schaftvordertei 3a im Ristbereich des Schuhs befürchten zu müssen.

Um zu verhindern, dass die Blattfeder 12 beim Betätigen des Stelltriebes 8 ausknickt oder von der Schale 1 abhebt, wird sie entsprechend geführt. Diese Führung besteht im Sohlenbereich aus einem Führungskanal 13 und im anschliessenden Seitenwandbereich aus der Schaleninnenwand, an die die Blattfeder 12 mittels der Gelenkachsen 4 und 5 angedrückt gehalten wird. Der Führungskanal 13 wird zwischen der Sohle 2 und einem die Blattfeder 12 abdeckenden Einlagestück 14 gebildet, wobei sich dieses Einlagestück 14 zu beiden Seiten der Blattfeder 12 an der Sohle 2 abstützt.

Die Erfindung ist selbstverständlich nicht auf das dargestellte Ausführungsbeispiel beschränkt, weil es lediglich darauf ankommt, durch eine gegengleiche Höhenverstellung der im Knöchelbereich liegenden Gelenkachsen zwischen dem Schaft und der Schale die Schaftneigung um eine in Schuhlängsrichtung verlaufende Achse einzustellen. So könnten beispielsweise der Schaftvorderteil 3a und die Fersenklappe 3b des Schaftes 3 um die Gelenkachsen 5 gemeinsam an der Schale 1 angelenkt sein, so dass die Gelenkachsen 4 entfallen. Es wäre aber auch möglich, einen einteiligen Schaft in der gleichen Art und Weise verstellbar gegenüber der Schale 1 zu lagern.

Um ein zu starkes Kanteneinsetzen bei der Skiführung zu vermeiden, muss sich der Ski an die jeweilige Bodenform flach anlegen können. Dies ist bei einer starren Abstützung gegenüber dem Fuss jedoch nicht möglich. Aus diesem Grunde sollte der Schaft 3 gegenüber der Schale 1 in einem gewissen Ausmass quer zur Skilängsrichtung beweglich sein. Zu diesem Zweck kann die Verbindung zwischen der Blattfeder 12 und der Stellmutter 10 in Verstellrichtung ein Spiel aufweisen, das erst durchlaufen werden muss, bevor über die Blattfeder 12 eine starre Abstützung des Schaftes gegenüber der Schale erreicht wird. Ein solches Spiel kann durch Zwischenschalten einer Feder, beispielsweise einer Gummifeder, sichergestellt werden. Es wäre aber auch möglich, den Stelltrieb 8 in der Sohle begrenzt verschiebbar zu lagern und gegenüber der Sohle federnd abzustützen.

## Patentansprüche

1. Skischuh, bestehend aus einer eine Sohle (2) bildenden Schale (1) und einem Schaft (3), der mit Hilfe wenigstens einer Gelenkachse (4, 5) im Bereich des Innen- und des Aussenknöckels an der Schale (1) angelenkt ist, wobei die Gelenkachse (4, 5) zumindest auf einer der beiden Knöchelseiten relativ zur Schale (1) höhenverstellbar gelagert ist, dadurch gekennzeichnet, dass die Gelenkachsen (4, 5) auf den beiden Knöchelseiten mittels eines Stelltriebes (8) gegengleich verstellbar gelagert sind und dass der Stelltrieb (8) aus einem in der Sohle (12) angeordneten, quer zur Schuhlängsrichtung verlaufenden Schraubentrieb besteht, der über ein zumindest bereichsweise biegsames innerhalb der Schale (1) verlaufendes Zug- und Schubglied (11) mit den Gelenkachsen (4, 5) verschiebefest verbunden ist.

2. Skischuh nach Anspruch 1, dadurch gekennzeichnet, dass für das Zug- und Schubglied (11) zumindest in seinem biegsamen Bereich eine Führung vorgesehen ist.

3. Skischuh nach Anspruch 2, dadurch gekennzeichnet, dass das Zug- und Schubglied (11) zumindest im Sohlenbereich in einem Führungskanal (13) verläuft.

4. Skischuh nach Anspruch 3, dadurch gekennzeichnet, dass der Führungskanal (13) zwischen der Sohle (2) und einem das Zug- und Schubglied (11) abdeckenden Einlagestück (14) gebildet ist.

5. Skischuh nach einem der Ansprüche 1 bis 4, dadurch gekennzeichnet, dass das Zug- und Schubglied (11) aus einer Blattfeder (12) besteht.

6. Skischuh nach einem der Ansprüche 1 bis 5 mit einem aus einem Schaftvorderteil (3a) und einer Fersenklappe (3b) zusammengesetzten Schaft (3), wobei der Schaftvorderteil (3a) und die Fersenklappe (3b) mit gesonderten Gelenkachsen (4, 5) an der Schale (1) angelenkt sind, dadurch gekennzeichnet, dass die Gelenkachsen (4, 5) des Schaftvorderteiles (3a) und der Fersenklappe (3b) auf jeder Knöchelseite miteinander verbunden und gemeinsam verstellbar sind.

7. Skischuh nach Anspruch 6, dadurch gekennzeichnet, dass die Gelenkachsen (4, 5) auf einer Knöchelseite über das Zug- und Schubglied (11) miteinander verbunden sind.

8. Skischuh nach einem der Ansprüche 1 bis 7, dadurch gekennzeichnet, dass die Verbindung zwischen dem Stelltrieb (8) und dem Zug- und Schubglied (11) ein in der Verstellrichtung wirksames Spiel aufweist.

9. Skischuh nach Anspruch 8, dadurch gekennzeichnet, dass das Zug- und Schubglied (11) gegenüber dem Stelltrieb (8) federnd abgestützt ist.

## Claims

1. A ski boot comprising a shell (1), which forms a sole (2), and an upper (3) pivotally connected to the shell (1) near the inside ankle and outside ankle by way of at least one pivot (4, 5), the same being so mounted on one of the two sides of the ankle as to be vertically adjustable relatively to the shell (1), characterised in that the pivots (4, 5) on both sides of the ankle are so mounted as to be adjusted equally and oppositely by means of an adjuster mechanism (8) and the same comprises a screwthreaded drive which is disposed in the sole (2), extends transversely of boot length and is non-displaceably connected to the pivots (4, 5) by way of at least one pull and push member (11) which is flexible at least in parts and which extends inside the shell (1).

2. A ski boot according to claim 1, characterised in that a guide is provided for the pull and push member (11) at least in its flexible region.

3. A ski boot according to claim 2, characterised in that the pull and push member (11) extends in a guide duct (13) at least in the sole region.

4. A ski boot according to claim 3, characterised in that the guide channel (3) is bounded by the sole (2) and an insert (14) which covers the pull and push member (11).

5. A ski boot according to any of claims 1-4, characterised in that the pull and push member (11) is in the form of a spring strip (12).

6. A ski boot according to any of claims 1-5 having an upper (3) comprising a front part (3a) and a rand (3b), the same and the front part (3a) being articulated to the shell (1) by way of separate pivots (4, 5), characterised in that the pivots (4, 5) of the front (3a) and rand (3b) are interconnected on each side of the ankle and are adjustable together.

7. A ski boot according to claim 6, characterised in that the pivots (4, 5) are interconnected on one side of the ankle by way of the pull and push member (11

8. A ski boot according to any of claims 1-7, characterised in that the connection between the adjuster mechanism (8) and the pull and push member (11) has backlash operative in the adjustment direction.

9. A ski boot according to claim 8, characterised in that the pull and push member (11) bears resiliently on the adjuster mechanism (8).

## Revendications

1. Chaussure de ski, composé d'une coque (1) formant une semelle (2) et d'une tige (3) qui est articulée sur la coque (1), à l'aide d'au moins un axe d'articulation (4, 5), dans la région de la malléole intérieure et de la malléole extérieure, l'axe d'articulation (4, 5) étant monté réglable en hauteur relativement à la coque (1), au moins sur l'un des deux côtés de la cheville, caractérisée par le fait que les axes d'articulation (4, 5) sont montés réglables l'un en sens inverse de l'autre sur les deux côtés de la cheville au moyen d'un mécanisme de positionnement (8), et que le mécanisme de positionnement (8) est composé d'un mécanisme à vis agencé dans la semelle (2), qui s'étend transversalement à la direction longitudinale de la chaussure et qui est relié solidairement en translation aux axes d'articulation (4, 5) par l'intermédiaire d'un élément de traction et de poussée, qui s'étend à l'intérieur de la coque (1) et qui est flexible, au moins dans une certaine région.

2. Chaussure de ski selon la revendication 1, caractérisée par le fait qu'il est prévu un guidage pour l'élément de traction et de poussée (11), au moins dans sa région flexible.

3. Chaussure de ski selon la revendication 2, caractérisée par le fait que l'élément de traction et de poussée (11) s'étend dans un canal de guidage (13), du moins dans la région de la semelle.

4. Chaussure de ski selon la revendication 3, caractérisée par le fait que le canal de guidage (13) est formé entre la semelle (2) et un élément rapporté (14) qui recouvre l'élément de traction et de poussée (11).

5. Chaussure de ski selon l'une des revendications 1 à 4, caractérisée par le fait que l'élément de traction et de poussée (11 ) est constitué par un ressort à lame (12).

6. Chaussure de ski selon l'une des revendications 1 à 5, comprenant une tige (3) composée d'une partie avant de tige (3a) et d'une partie talon abattante (3b), la partie avant (3a) de la tige et la partie talon abattante (3b) étant articulées sur la coque (1) au moyen d'axes d'articulation distincts (4, 5), cata- crérisée par le fait que les axes d'articulation (4, 5) de la partie avant (3a) de la tige et de la partie talon abattante (3b) sont reliés l'un à l'autre de chaque côté de la cheville et peuvent être entraînés conjointement.

7. Chaussure de ski selon la revendication 6, caractérisée par le fait que les axes d'articulation (4, 5) d'un même côté de la cheville sont reliés l'un à l'autre par l'intermédiaire de l'élément de traction et de poussée (11).

8. Chaussure de ski selon l'une des revendications 1 à 7, caractérisée par le fait que la liaison entre le mécanisme de positionnement (8) et l'élément de traction et de poussée (11) présente un jeu qui agit dans la direction du déplacement.

9. Chaussure de ski selon la revendication 8, caractérisée par le fait que l'élément de traction et de poussée (11) est appuyé élastiquement sur le mécanisme de positionnement (8).
